# DEMANDE DE BREVET EUROPEEN

(11) **EP 0 223 091 A2**
(43) Date de publication de la demande: **27.05.1987**
(21) Numéro de dépôt: 86114602.5
(22) Date de dépôt: 21.10.1986
(51) Int. Cl.: A47B 13/10

(54) **Ensemble d'éléments modulaires pour constituer des mobiliers de bureau**

(30) Priorité: 20.11.1985 CH 4945/85
(71) Demandeur: Koechlin, René, CH-1206 Genève (CH); Mozer, Marc, CH-1206 Genève (CH)
(72) Inventeur: Koechlin, René, CH-1206 Genève (CH); Mozer, Marc, CH-1206 Genève (CH)
(74) Mandataire: Micheli, Michel-Pierre

(57) **Abrégé**

Il comprend au moins un premier élément comportant un plateau hexagonal (1) dont deux angles opposés (a) sont de 90°, les autres angles (b) étant de 135° et dont tous les côtés présentent la même longueur. Au moins un second élément comporte un plateau carré (6) dont la longueur des côtés est égale à celle des côtés des plateaux hexagonaux (1) du premier élément.

## Description

La présente invention se rapporte aux mobiliers de bureau et se propose de créer un ensemble d'éléments modulaires pouvant permettre la réalisation d'un grand nombre de combinaisons qui permettent un travail plus agréable et efficace. Ce mobilier cherche à répondre aux critères fonctionnels, ergonomiques et esthétiques.

Ce but est atteint par l'ensemble d'éléments modulaires pour la constitution de mobiliers de bureau selon l'invention qui se distingue par le fait qu'il comprend au moins un premier élément comportant un plateau hexagonal dont deux angles opposés sont de 90°, les autres angles étant de 135° et dont tous les côtés présentent la même longueur; et au moins un second élément comportant un plateau carré dont la longueur des côtés est égale à celle des côtés des plateaux hexagonaux du premier élément.

Le dessin annexé illustre schématiquement et à titre d'exemple une forme d'exécution de quelques éléments de l'ensemble selon l'invention ainsi que diverses combinaisons de ceux-ci pour former des mobiliers de bureau.
La figure 1 illustre en perspective un premier élément à plateau hexagonal.
La figure 2 illustre en perspective un second élément à plateau carré.
La figure 3 illustre en perspective un troisième élément à plateau quadrilatéral.
Les figures 4 à 12 illustrent divers mobiliers de bureau, tables de travail, tables de conférence ou bureaux personnels pour une ou plusieurs personnes, obtenus par la combinaison d'éléments tels qu'illustrés aux figures 1 à 3.
Les figures 13 et 14 illustrent de dessus et de côté une combinaison utilisant une variante des éléments de base.

L'ensemble d'éléments proposés comporte trois éléments de base illustrés aux figures 1 à 3.

Un premier élément comportant un plateau 1 hexagonal dont deux angles opposés a sont égaux à 90° tandis que les autres angles b sont égaux à 135°. Tous les côtés de ce plateau hexagonal 1 présentent une longueur identique.

Ce plateau est fixé sur deux piètements 2 dans l'exemple illustré dont la hauteur peut être réglable par un système télescopique comme indiqué à la figure 14, comportant un pied 3 reposant sur le sol et un tube 4 fixé au plateau 1 et coulissant dans le tube central 5 du piètement double et pouvant être fixé à ce dernier en différentes positions pour régler la hauteur des plateaux 1.

Dans une variante, on peut prévoir un piètement unique à l'aide d'un trépied par exemple.

Un second élément comporte un plateau carré 6 dont les côtés présentent une longueur égale aux côtés du plateau hexagonal 1 du premier élément. Ce second élément comporte un piètement présentant un tripode 7 reposant sur le sol. Comme illustré à la figure 14, ce piètement peut également être réglable auquel cas il comporte un tube 8 fixé au plateau 6 coulissant dans le tube central du piètement 2 et pouvant y être fixé à différentes hauteurs.

Un troisième élément illustré à la figure 3 comporte un plateau 9 quadrilatéral comprenant deux angles opposés c égal à 45°, les deux autres angles d étant égaux à 135°. Trois des côtés de ce plateau 9 sont égaux et présentent une longueur égale à la longueur des côtés des plateaux hexagonaux 1 du premier élément et du plateau carré 6 du second élément. Ce troisième élément présente donc un plateau 9 qui représente exactement la moitié d'un plateau hexagonal 1.

En pratique, les côtés égaux des plateaux 1, 6 et 9 sont de 66 cm. de longueur.

Ce troisième élément présente un piètement semblable à celui du premier élément formé de deux piètements double 10 pouvant également être réglable en hauteur.

Par simple juxtaposition d'un certain nombre d'éléments des trois types décrits ci-dessus, il est possible de réaliser de nombreuses tables de conférence de formes et de dimensions différentes. Les figures 4, 5, 7, 8 et 9 illustrent des tables pleines de différentes grandeurs et les figures 6, 10 et 11 des tables avec vide central.

La figure 12 illustre une combinaison possible des premier et second éléments pour l'agencement d'une place individuelle répondant aux besoins actuels, c'est-à-dire l'utilisation de plus en plus intensive d'un, voire de deux terminaux d'ordinateur avec clavier et écran par bureau impliquant une position particulière de ces appareils dans la pièce.

Le mobilier proposé, situé partiellement à 45° dans la pièce, optimalise la saisie des documents par l'opérateur; la disposition répond aux critères énoncés dans la brochure "le travail à l'écran de visualisation" publiée par la Caisse nationale suisse d'assurance en cas d'accidents, soit :
- les fenêtres ne se situent pas dans le champ visuel de l'opérateur,
- les fenêtres ne se reflètent pas dans la surface de l'écran,
- la profondeur du plateau de travail est de 90 cm. au minimum,
- la longueur du plateau de travail permet une bonne position du clavier et du porte-documents,
- la hauteur du mobilier est réglable entre 68 et 82 cm.

Les figures 13 et 14 illustrent de dessus et de côté une configuration dans laquelle un élément intermédiaire 12, ici l'élément carré, ne comporte pas de piètements mais est fixé aux éléments adjacents à l'aide de glissières 11, cornières ou tous autres moyens de fixation.

Il est évident que des éléments intermédiaires hexagonaux ou quadrilatéraux peuvent être prévus, eux aussi sans piètement et destinés à être fixés entre deux éléments adjacents qui présenteraient des moyens de fixation à cet effet.

Il est évident qu'en combinant les éléments décrits ci-dessus, il est possible de créer également des bureaux paysagers.

Il est intéressant de voir qu'à l'aide de trois éléments de base et trois éléments intermédiaires, de même forme que les éléments de base mais sans piètement, on puisse créer tout le mobilier de bureau nécessaire à une grande entreprise; bureaux individuels, bureaux directoriaux, salles de conférence, etc. et obtenir de plus un mobilier particulièrement fonctionnel, ergonomique et esthétique par la même occasion.

## Revendications

1. Ensemble d'éléments modulaires pour la constitution de mobiliers de bureau, caractérisé par le fait qu'il comprend au moins un premier élément comportant un plateau hexagonal dont deux angles opposés sont de 90°, les autres angles étant de 135°, et dont tous les côtés présentent la même longueur; et au moins un second élément comportant un plateau carré dont la longueur des côtés est égale à celle des côtés des plateaux hexagonaux du premier élément.

2. Ensemble selon la revendication 1, caractérisé par le fait qu'il comporte un troisième élément présentant un plateau quadrilatéral dont trois côtés sont égaux et d'une longueur égale aux côtés des plateaux hexagonaux du premier élément et carrés du second élément; et par le fait que deux angles opposés de ce plateau sont égaux à 45° tandis que les autres sont égaux à 135°.

3. Ensemble selon la revendication 1 ou la revendication 2, caractérisé par le fait que chaque élément comporte un piètement.

4. Ensemble selon la revendication 3, caractérisé par le fait que le piètement du premier élément est double.

5. Ensemble selon la revendication 3, caractérisé par le fait que le piètement du second élément est simple.

6. Ensemble selon l'une des revendications 3 à 5, caractérisé par le fait que le ou les piètements sont réglables en hauteur.

7. Ensemble selon l'une des revendications précédentes, caractérisé par le fait qu'il comporte des éléments intermédiaires dépourvus de piètement.

8. Ensemble selon l'une des revendications 1 à 6 et la revendication 7, caractérisé par le fait que certains éléments au moins comportent des moyens de fixation destinés à permettre la fixation d'éléments intermédiaires.

9. Ensemble selon les revendications 1, 2 et 7, caractérisé par le fait que les éléments intermédiaires sont carrés, hexagonaux ou quadrilatéraux et que leurs dimensions et leurs formes sont identiques aux plateaux des premier, second, respectivement troisième éléments.
